# EUROPÄISCHE PATENTSCHRIFT

(11) **EP 2 710 619 B1**
(45) Veröffentlichungstag und Bekanntmachung des Hinweises auf die Patenterteilung: **26.12.2018**
(21) Anmeldenummer: 12723608.1
(22) Anmeldetag: 15.05.2012
(51) Int. Cl.: H01H 50/04, H01R 9/26

(54) **SYSTEMVERKABELUNG FÜR MEHRFACHRELAISANORDNUNG**
SYSTEM CABLING FOR A MULTIPLE RELAY ARRANGEMENT
CÂBLAGE DE SYSTÈME POUR ENSEMBLE MULTI-RELAIS

(30) Priorität: 16.05.2011 DE 102011101686
(43) Veröffentlichungstag der Anmeldung: 26.03.2014
(73) Patentinhaber: Phoenix Contact GmbH & Co. KG, 32825 Blomberg (DE)
(72) Erfinder: BECKER, Markus, 33102 Paderborn (DE); HEISE, Heinrich, 32805 Horn-Bad Meinberg (DE); LEIFER, Christoph, 33014 Bad Driburg (DE); WÖHRMEIER, Andreas, 32694 Dörentrup (DE)
(74) Vertreter: Blumbach · Zinngrebe Patent- und Rechtsanwälte
(86) Internationale Anmeldenummer: PCT/EP2012/002075
(87) Internationale Veröffentlichungsnummer: WO 2012/156075

(56) Entgegenhaltungen:
- EP-A2- 1 760 745
- WO-A1-2008/064618
- WO-A1-2012/000808
- DE-C1- 3 923 137
- DE-U1- 29 610 415
- US-A1- 2004 087 215

## Beschreibung

Die Erfindung bezieht sich auf eine Mehrfachrelaisanordnung mit einer Vielzahl von nebeneinander angeordneten Relaissockeln, die unterschiedliche Abmessungen aufweisen können, auch um jeweils unterschiedliche Relais aufzunehmen. Jeder Relaissockel weist einen Relaissteckanschluss, Eingangs- und Ausgangsanschlüsse und einen zumindest zweipoligen Zusatzsteckanschluss für Zusatzelektronik auf und ist auf eine Montageschiene steckbar.

Die WO 2008/064618 A1 beschreibt eine Hutschiene-Montagevorrichtung zur Aufnahme von Elektronikmodulen, wobei sich ein Flachbandkabel entlang des Hohlraumes der Hutschiene erstreckt und sich zu Schneidklemmverbindungen mit jeweiligen Steckverbindern anbietet, die über Messerkontakte zu jeweils zugeordneten Leiterplatten der Elektronikmodule führen.

Die DE 296 10 415 U1 zeigt einen elektrischen Verbinder, der auf eine Tragschiene gesteckt werden kann und Stiftkontakte aufweist, die mit einem vorkonfektionierten Stecker kooperieren können, der mit einem Flachbandkabel versehen ist.

Die US 2004/0087215 A1 bezieht sich auf einen Adapter für ein Anschlussblockrelais, das auf einer Schiene montiert ist und Anschlüsse aufweist, die über Leitungen zu einem benachbarten Relais führen.

Aus DE 39 23 137 C1 ist eine Steckfassung mit zweiteiliger Anschlusspartie bekannt, die jeweils Kontaktzungenreihen aufweisen, um Anschlusskabel oder -drähte mittels Einsteckteil und Schraubenbefestigungen in der Steckfassung zu befestigen. Eine derartige Steckfassung kann an einer Tragschiene befestigt werden, und das Anschlusskabel wird durch einen zentralen Kabelkanal zugeführt, der sich neben der Tragschiene erstreckt.

Auf einer Schiene aufgereihte Module können mittels 8-pol Stiftkontakte zu Modulgruppen kombiniert werden (Dr. Hasberg Datentechnik, Elektronik für Industrie und Freizeit). Mit Cat. 5e Patchkabel mit geschirmten Steckern kann die Verbindung (Systembus) zwischen den Modulgruppen realisiert werden.

Relaissockel mit zweipoligem Zusatzsteckanschluss sind bekannt (EP 1 760 745 A2, Relaissockel Serie 788, Firma WAGO) und dienen zum Anschließen z. B. einer optischen Anzeige. Das eigentliche Relais weist einen Steuereingang sowie weitere Anschlüsse auf, die mit einem zugeordneten Steckplatz des Relaissockels zusammenarbeiten.

Solche Relaissockel werden gewöhnlich in Gruppen auf eine Montageschiene aufgereiht und müssen an Steuereinrichtungen, Verteilermodule und dergleichen angeschlossen werden. Hierzu werden in der Praxis Kabelbäume mit individueller Verdrahtung für den jeweiligen Anwendungsfall verwendet. Es sind aber auch vorgefertigte Kabel mit einem Gruppenstecker für eine Gruppe von nebeneinander angeordneten Relaissockeln in der Praxis bekannt, was eine Art von Systemverkabelung darstellt. Nachteilig an diesem Anschlusssystem ist die Notwendigkeit der Verwendung von gleichbreiten Relaissockel nebeneinander, damit der Anschluss mit Gruppenstecker passt.

Der Erfindung liegt die Aufgabe zugrunde, eine Systemverkabelung für nebeneinander angeordnete Relaissockel zu schaffen, bei der die Relaissockel unterschiedliche Abmessungen in Schienenlängsrichtung aufweisen können.

Die oben genannte technische Aufgabe wird durch die Merkmale des Anspruchs 1 gelöst. Danach ist eine Mehrfachrelaisanordnung vorgesehen. Sie umfasst eine Vielzahl von nebeneinander angeordneten Relaissockeln, die auf eine Montageschiene gesteckt sind und jeweils einen Relaissteckanschluss, Eingangs- und Ausgangsanschlüsse für das Relais und einen zumindest zweipoligen Zusatzsteckanschluss für eine Zusatzelektronik aufweisen und unterschiedliche Abmessungen in Längsrichtung der Montageschiene aufweisen können. Weiterhin umfasst die Mehrfachrelaisanordnung eine Vielzahl von Relais, die zur Aufnahme in zugehörige Relaissteckanschlüsse bemessen sind, sowie eine Systemverkabelung mit einer Vielzahl von Kabelabschnitten und mit Steckverbinder, die jeweils zur Verbindung mit einem Zusatzsteckanschluss eines der Relaissockel ausgebildet sind, um die Relais elektrisch mit einer Steuereinrichtung zu verbinden.

Die Erfindung macht es sich zu nutze, dass genormte Relaissockel mit einem Zusatzsteckanschluss für Zusatzelektronik ausgestattet sind, die Zugang zu dem Steuereingang des jeweiligen Relais haben. Die neuartige Systemverkabelung ist mit einer Vielzahl von Steckverbindern ausgestattet, die jeweils zur Verbindung mit einem Zusatzsteckanschluss eines jeweiligen Relaissockels ausgebildet sind, um so die Relais mit einer Steuereinrichtung, mit einem Verteilermodul oder dergleichen zu verbinden. Zwischen den jeweiligen Steckverbindern erstrecken sich Kabelabschnitte, die es ermöglichen, unterschiedliche Mittenabstände der Relaissockel zu überbrücken. Auf diese Weise kann die Systemverkabelung an eine Gruppe von nebeneinander angeordneten Relaissockel angeschlossen werden, ohne dass die Relaissockel hinsichtlich ihrer Abmessungen in Schienenlängsrichtung übereinstimmen müssen.

Die Systemverkabelung kann die Form eines Kabelbaumes mit dem darin eingeschlossenen Steckverbindern annehmen, welche über Aderpaare des Kabels mit einem Vielpolstecker verbunden sind.

Zwischen dem Vielpolstecker und den einzelnen Steckverbindern kann ein sternförmiger Aufbau der Aderpaare verwirklicht sein. Es ist aber auch möglich, einen seriellen Aufbau der Aderpaare zwischen dem Vielpolstecker und den jeweiligen Steckverbindern zu verwirklichen.

Besonders vorteilhaft ist es, für den Kabelbaum ein vorkonfektioniertes Flachbandkabel zu verwenden, das für jeden Steckverbinder eine Ader-Überkreuzungsstelle mit Ader-Herausführung enthält. Die Kabelabschnitte der Systemverkabelung entsprechen dabei dem Abstand der Ader-Überkreuzungsstellen voneinander.

Die Zusatzelektronik bekannter Art ist in einem jeweiligen Gehäuse untergebracht, das einen Steckverbinder zur Zusammenarbeit mit dem Zusatzsteckanschluss des Relaissockels aufweist. Ein solches Gehäuse mit darin untergebrachter Zusatzelektronik wird mit seinem Steckverbinder in die Systemverkabelung integriert. Die an sich bekannte Zusatzelektronik umfasst je nach Bedarf eine Schutzbeschaltung und/oder eine Statusanzeige des Relais. Die Zusatzelektronik kann beispielsweise auch eine Freilaufdiode, eine RC-Kombination oder einen Varistor darstellen.

Ausführungsbeispiele der Erfindung werden anhand der Zeichnungen beschrieben. Dabei zeigt:
Fig. 1 eine Mehrfachrelaisanordnung mit einem Kabelbaum in perspektifischer Ansicht,
Fig. 2 eine schematische Darstellung eines Relaissockels, eines Relais und einer Zusatzelektronik,
Fig. 3 einen sternförmigen Aufbau von Aderpaaren eines Kabelbaumes,
Fig. 4 einen seriellen Aufbau von Adernpaaren des Kabelbaums,
Fig. 5 ein vorkonfektioniertes Kabel zur Verwendung im seriellen Aufbau des Kabelbaumes,
Fig. 6 eine Mehrfachrelaisanordnung, die über Bussignale ansteuerbar ist, und
Fig. 7 den schematischen Aufbau eines Anschlussmoduls für die Mehrfachrelaisanordnung nach Fig. 6.

Fig. 1 zeigt eine Mehrfachrelaisanordnung mit acht Einheiten, die jeweils einen Relaissockel 1, ein Relais 2 und eine Zusatzelektronik 3 enthalten. Die Relaissockel 1 sind nebeneinander auf eine Montageschiene 4 gesteckt und werden so festgehalten. Die Einheiten aus Relaissockel, Relais und Zusatzelektronik bilden eine Gruppe, die über eine Systemverkabelung in Form eines Kabelbaumes 5 angesteuert wird.

Die Schemadarstellung der Fig. 2 zeigt die Verbindungen innerhalb des Relaissockels 1, des Relais 2 und der Zusatzelektronik 3. Der Relaissockel, das Relais und die Zusatzelektronik sind jeweils in Gehäuse 10, 20 bzw. 30 untergebracht, deren Gestalt und Abmessungen genormt sind. Der Relaissockel 1 umfasst Eingangsanschlüsse 11, die über Leitungen mit einem Stecker 12 zum Relais 2 hin und mit einem Stecker 13 zur Zusatzelektronik 3 hin verbunden sind. Der Relaissockel 1 umfasst drei Ausgangsanschlüsse 14, 15, 16, die über Leitungen mit Steckern 17, 18, 19 verbunden sind, die zu den Ausgangskreisen des Relais 2 hin führen. Die Eingangs- und Ausgangskreise des Relais 2 umfassen Gegenstecker 22, 27, 28, 29 zur Steckverbindung mit den entsprechenden Steckern 12, 17, 18, und 19 des Relaissockels 1. Der innere Aufbau des Relais 2, hier elektromechanisch dargestellt, kann auch elektronisch sein, wie es bekannt ist. Die Zusatzelektronik 3 weist einen Steckverbinder 33 zur Zusammenarbeit mit dem Stecker 13 des Relaissockel 1 auf.

Der Kabelbaum 5 umfasst ein Zuführungskabel 50, einen Vielpolstecker 51 und eine Reihe von Kabelabschnitten 52, die einen Verteilabschnitt 53 bilden. Die Kabelabschnitte 52 sind in Bögen geführt, die sich zwischen den einzelnen Gehäusen 30 der Zusatzelektronik 3 erstrecken und diese verbinden. Bei den breiteren Relaissockeln 1 sind die Bögen der Kabelabschnitte 52 weiter und bei den schmäleren Relaissockel 1 sind die Bögen enger. Durch entsprechende Wahl der Länge der Kabelabschnitte 52 kann dafür gesorgt werden, dass alle Arten von Relaissockel, ob breit oder schmal, mit ein und derselben Systemverkabelung abgedeckt werden können.

Fig. 3 zeigt einen sternförmigen Aufbau der Systemverkabelung. Dargestellt sind Aderpaare 54, 55, 56, die von einem Vielpolstecker 51 zu den Relaissockeln 1a, 1b, 1c führen. Die Länge der Aderpaare variiert um die Länge der Kabelabschnitte 52, was in Fig. 3 nicht dargestellt ist.

Fig. 4 zeigt einen seriellen Aufbau der Systemverkabelung. Die Aderpaare 54, 55, 56 laufen durch, sind aber im Abstand der Kabelabschnitte 52 angezapft, wobei die Abzweigungen 34, 35, 36 sich innerhalb des jeweiligen Gehäuses 30 der Zusatzelektronik 3 befinden und zu den jeweiligen Steckern 33 führen.

Fig. 5 zeigt die Verwendung eines vorkonfektionierten Flachbandkabels für die Herstellung des Verteilabschnitts 53. Es gibt Ader-Überkreuzungsstellen 57, 58, 59, von denen die Abzweigungen 34, 35, 36 zu den Steckverbindungen 13/33 und damit zu den Relaissockeln 1a, 1b, 1c führen. Der Abstand der Ader-Überkreuzungsstellen 57, 58, 59 voneinander entspricht der Länge jedes Kabelabschnittes 52. Die Ader-Überkreuzungsstellen 57, 58, 59 werden jeweils in einem Gehäuse 30 der Zusatzelektronik untergebracht, während die Kabelabschnitte 52 sich nach außerhalb dieser Gehäuse 30 erstrecken, wie in Fig. 1 dargestellt.

Die Systemverkabelung kann auch bei Bussystemen 6, die mit digitalen Signalen arbeiten, angewendet werden (Fig. 6). Das Bussystem 6 umfasst eingangsseitig ein Gateway 66 und enthält einen Verteilabschnitt 53 mit Kabelabschnitten 52 zwischen denen Abzweigungen 34, 35 zu Anschlussmodulen 60 führen.

Die Abzweigungen 34, 35 umfassen Signalleitungen 61 und Stromversorgungsleitungen 62, die zu jeweiligen Steckverbinder 33 der Relaissockel 19, 16 hinführen.

Fig. 7 zeigt schematisch den Aufbau eines Anschlussmoduls 60, das in einem Gehäuse 30 untergebracht ist. Es sind eine Signalaufbereitungseinrichtung 63, eine Spannungsaufbereitungseinrichtung 64, und eine Treiberstufe 65 zur Ansteuerung des zugehörigen Relais 2 vorgesehen. Die Steckverbindungen 33 führen, wie im Falle der Fig. 2, zu dem Relaissockel 1 und dem zugehörigen Relais 2.

Mit der Erfindung wird somit eine Systemverkabelung geschaffen, bei der die Relais 2 über die Anschlüsse 33 angesteuert werden können, die sonst für eine Zusatzelektronik 3 verwendet werden. Es findet eine Art Kabelbaum 5 Verwendung, der einen Anschlussabschnitt 50 und einem Verteilabschnitt 53 mit einer Reihe von Kabelabschnitten 52 bestimmter Länge aufweist, die es ermöglichen, Gruppen von Relaissockeln 1, die auch unterschiedlich breit sein können, zu bedienen.

## Patentansprüche

1. Mehrfachrelaisanordnung, umfassend:
- eine Vielzahl von nebeneinander angeordneten Relaissockeln (1), die auf eine Montageschiene (4) gesteckt sind, unterschiedliche Abmessungen in Längsrichtung der Montageschiene (4) aufweisen können und jeweils Eingangssteckverbinder (12) und Ausgangssteckverbinder (17, 18, 19) zum Eingang und Ausgang des Relais (2) hin, ferner einen Steuereingangsanschluss (11) und Ausgangsanschlüsse (14, 15, 16) für das Relais sowie jeweils einen zumindest zweipoligen Zusatzsteckanschluss (13) für Zusatzelektronik (3) aufweisen, der parallel zu dem Steuereingangsanschluss (11) liegt und mit dem Eingangssteckverbinder (12) zum Relais hin verbunden ist;
- eine Vielzahl von Relais (2), die als Gruppe nebeneinander in zugehörige Eingangssteckverbinder (12) und Ausgangssteckverbinder (17, 18, 19) gesteckt sind; und
- eine Systemverkabelung zur Ansteuerung der Gruppe der Relais (2), die eine Vielzahl von Kabelabschnitten (52) und von Steckverbindern (33) aufweist, wobei die Steckverbinder (33) in die Zusatzsteckanschlüsse (13) der Relaissockel (1) gesteckt sind und die Kabelabschnitte (52) die Abstände zwischen den Zusatzsteckanschlüssen (13) überbrücken.

2. Mehrfachrelaisanordnung nach Anspruch 1, wobei die Systemverkabelung einen Kabelbaum (5) mit einem Zuführkabel (50) und zur Versorgung der Relaisgruppen einem Verteilabschnitt (53) umfasst, der aus Aderpaaren (54, 55, 56) und darin eingeschlossenen Steckverbindern (33) aufgebaut ist.

3. Mehrfachrelaisanordnung nach Anspruch 2, wobei die Aderpaare (54, 55, 56) über Abzweigungen (34, 35, 36) mit den jeweiligen Steckverbindern (33) verbunden sind.

4. Mehrfachrelaisanordnung nach Anspruch 3, wobei die Abzweigungen (34, 35, 36) innerhalb von Gehäusen (30) der Zusatzelektronik untergebracht sind.

5. Mehrfachrelaisanordnung nach einem der Ansprüche 2 bis 4, wobei ein sternförmiger Aufbau der Aderpaare (54, 55, 56) zwischen einem Vielpolstecker (51) und den einzelnen Steckverbindern (33) verwirklicht ist.

6. Mehrfachrelaisanordnung nach einem der Ansprüche 2 bis 4, wobei ein serieller Aufbau der Aderpaare (54, 55, 56) zwischen einem Vielpolstecker (51) und den einzelnen Steckverbindern (33) verwirklicht ist.

7. Mehrfachrelaisanordnung nach Anspruch 6, wobei der Kabelbaum (5) ein vorkonfektioniertes Flachbandkabel als Verteilabschnitt (53) enthält, das für jeden benutzten Steckverbinder (33) eine Ader-Überkreuzungsstelle (57, 58, 59) mit Ader-Herausführung enthält.

8. Mehrfachrelaisanordnung nach einem der Ansprüche 1 bis 7, wobei zumindest einige der Steckverbinder (33) an ein Gehäuse (30) mit darin untergebrachter Zusatzelektronik (3) anschließen.

9. Mehrfachrelaisanordnung nach einem der Ansprüche 1 bis 8, wobei die Zusatzelektronik (3) eine Schutzbeschaltung und/oder eine Statusanzeige des Relais (2) umfasst.

10. Mehrfachrelaisanordnung nach einem der Ansprüche 1 bis 9, wobei die Zusatzelektronik (3) eine Freilaufdiode umfasst.

11. Mehrfachrelaisanordnung nach einem der Ansprüche 1 bis 9, wobei die Zusatzelektronik (3) eine RC-Kombination umfasst.

12. Mehrfachrelaisanordnung nach einem der Ansprüche 1 bis 9, wobei die Zusatzelektronik (3) eine TimerSchaltung umfasst.

13. Mehrfachrelaisanordnung nach Anspruch 1, wobei die Systemverkabelung ein Bussystem (6) mit einem Verteilabschnitt (53) zur Versorgung der Relaisgruppe umfasst, der in Kabelabschnitte (52) unterteilt ist, von denen Abzweigungen (34, 35) zu Anschlussmodulen (60) führen, denen die Relaissockel (1) und Relais (2) zugeordnet sind.

## Claims

1. A multiple relay arrangement, comprising:
- a plurality of relay sockets (1) arranged next to each other fitted on a mounting rail (4), which may have different dimensions in a longitudinal direction of the mounting rail (4) and which each have input plug-in connectors (12) and output plug-in connector (17, 18, 19) towards the input and output of the relay (2); furthermore each having a control input terminal (11) and output terminals (14, 15, 16) for the relay, and a respective at least bipolar additional plug-in terminal (13) for additional electronics (3), which is located in parallel to the control input terminal (11) and is connected to the input plug-in connector (12) towards the relay;
- a plurality of relays (2) which are plugged into associated input plug-in connectors (12) and output plug-in connectors (17, 18, 19) next to each other, as a group; and
- system cabling for controlling the group of relays (2), comprising a plurality of cable sections (52) and plug-in connectors (33), wherein the plug-in connectors (33) are plugged into the additional plug-in terminals (13) of the relay sockets (1), and wherein the cable sections (52) bridge spaces between the additional plug-in terminals (13).

2. The multiple relay arrangement according to claim 1, wherein the system cabling further comprises a cable harness (5) including a supply cable (50) and a distribution section (53) for supply of the relay groups, consisting of wire pairs (54, 55, 56) and plug-in connectors (33) included therein.

3. The multiple relay arrangement according to claim 2, wherein the wire pairs (54, 55, 56) are connected to the respective plug-in connectors (33) via branches (34, 35, 36) .

4. The multiple relay arrangement according to claim 3, wherein the branches (34, 35, 36) are accommodated inside housings (30) of the additional electronics.

5. The multiple relay arrangement according to any one of claims 2 to 4, wherein a star-shaped arrangement of the wire pairs (54, 55, 56) is implemented between a multiple-pole connector (51) and the individual plug-in connectors (33).

6. The multiple relay arrangement according to any one of claims 2 to 4, wherein a serial arrangement of the wire pairs (54, 55, 56) is implemented between a multiple-pole connector (51) and the individual plug-in connectors (33).

7. The multiple relay arrangement according to claim 6, wherein the cable harness (5) includes a pre-configured flat ribbon cable as a distribution section (53), which includes a wire crossover point (57, 58, 59) with wire lead-out for each plug-in connector used.

8. The multiple relay arrangement according to any one of claims 1 to 7, wherein at least some of the plug-in connectors (33) connect to a housing (30) that includes additional electronics (3) accommodated therein.

9. The multiple relay arrangement according to any one of claims 1 to 8, wherein the additional electronics (3) comprise protective circuitry and/or a status indicator of the relay (2).

10. The multiple relay arrangement according to any one of claims 1 to 9, wherein the additional electronics (3) comprise a flyback diode.

11. The multiple relay arrangement according to any one of claims 1 to 9, wherein the additional electronics (3) comprise an RC combination.

12. The multiple relay arrangement according to any one of claims 1 to 9, wherein the additional electronics (3) comprise a timer circuit.

13. The multiple relay arrangement according to claim 1, wherein the system cabling comprises a bus system (6) including a distribution section (53) for supply of the relay group, which is divided into cable sections (52) from which branches (34, 35) lead to connection modules (60) which have the relay sockets (1) and relays (2) associated therewith.

## Revendications

1. Ensemble multi-relais, comportant :
- une pluralité de socles de relais (1) agencés les uns à côté des autres, qui sont enfichés sur un rail de montage (4), peuvent présenter différentes dimensions dans la direction longitudinale du rail de montage (4) et présentent respectivement des connecteurs d'entrée (12) et des connecteurs de sortie (17, 18, 19) en direction de l'entrée et de la sortie du relais (2), et en outre une connexion d'entrée de commande (11) et des connexions de sortie (14, 15, 16) pour le relais ainsi que respectivement une connexion enfichable supplémentaire (13) au moins à deux broches pour une électronique supplémentaire (3), qui se situe parallèlement à la connexion d'entrée de commande (11) et qui est reliée au connecteur d'entrée (12) en direction du relais ;
- une pluralité de relais (2), qui sont enfichés en tant que groupe les uns à côté des autres dans des connecteurs d'entrée (12) et des connecteurs de sortie (17, 18, 19) associés ; et
- un câblage de système destiné à commander le groupe des relais (2), qui présente une pluralité de parties de câble (52) et de connecteurs (33), dans lequel les connecteurs (33) sont enfichés dans les connexions d'enfichage supplémentaires (13) des socles de relais (1) et les parties de câble (52) comblent les écarts entre les connexions d'enfichage supplémentaires (13).

2. Ensemble multi-relais selon la revendication 1, dans lequel le câblage de système comporte un faisceau de câbles (5) pourvu d'un câble d'amenée (50) et, pour l'alimentation des groupes de relais, d'une partie de distribution (53), qui est composée de paires de brins de câble (54, 55, 56) renfermant les connecteurs (33).

3. Ensemble multi-relais selon la revendication 2, dans lequel les paires de brins de câble (54, 55, 56) sont reliées aux connecteurs (33) respectifs par des dérivations (34, 35, 36).

4. Ensemble multi-relais selon la revendication 3, dans lequel les dérivations (34, 35, 36) sont logées à l'intérieur de boîtiers (30) de l'électronique supplémentaire.

5. Ensemble multi-relais selon l'une quelconque des revendications 2 à 4, dans lequel une structure en forme d'étoile des paires de brins de câble (54, 55, 56) est réalisée entre un connecteur multibroches (51) et les connecteurs (33) individuels.

6. Ensemble multi-relais selon l'une quelconque des revendications 2 à 4, dans lequel une structure série des paires de brins de câble (54, 55, 56) est réalisée entre un connecteur multibroches (51) et les connecteurs (33) individuels.

7. Ensemble multi-relais selon la revendication 6, dans lequel le faisceau de câbles (5) contient un câble plat préfabriqué comme partie de distribution (53), qui contient pour chaque connecteur (33) utilisé un point de croisement de brin de câble (57, 58, 59) pourvu d'une sortie de brin de câble.

8. Ensemble multi-relais selon l'une quelconque des revendications 1 à 7, dans lequel au moins certains des connecteurs (33) se raccordent à un boîtier (30) dans lequel est logée une électronique supplémentaire (3).

9. Ensemble multi-relais selon l'une quelconque des revendications 1 à 8, dans lequel l'électronique supplémentaire (3) comporte un câblage de protection et/ou un affichage du statut du relais (2).

10. Ensemble multi-relais selon l'une quelconque des revendications 1 à 9, dans lequel l'électronique supplémentaire (3) comporte une diode de roue libre.

11. Ensemble multi-relais selon l'une quelconque des revendications 1 à 9, dans lequel l'électronique supplémentaire (3) comporte une combinaison résistance-capacité.

12. Ensemble multi-relais selon l'une quelconque des revendications 1 à 9, dans lequel l'électronique supplémentaire (3) comporte un circuit de temporisation.

13. Ensemble multi-relais selon la revendication 1, dans lequel le câblage de système comporte un système de bus (6) pourvu d'une partie de distribution (53) pour l'alimentation des groupes de relais, laquelle est divisée en parties de câble (52), d'où des dérivations (34, 35) mènent à des modules de connexion (60), auxquels sont associés les socles de relais (1) et les relais (2).
